# EUROPÄISCHE PATENTSCHRIFT

(11) **EP 0 616 186 B1**
(45) Veröffentlichungstag und Bekanntmachung des Hinweises auf die Patenterteilung: **02.04.1997**
(21) Anmeldenummer: 93119322.1
(22) Anmeldetag: 01.12.1993
(51) Int. Cl.: F41F 3/042, F41F 3/052

(54) **Vorrichtung zum Lagern eines Flugkörpers in einem Abschussrohr**
Device for storing a missile in a launching tube
Dispositif de stockage d'un missile dans un tube de lancement

(30) Priorität: 16.02.1993 DE 4304563
(43) Veröffentlichungstag der Anmeldung: 21.09.1994
(73) Patentinhaber: Daimler-Benz Aerospace Aktiengesellschaft, 81663 München (DE)
(72) Erfinder: Hütter, Horst, D-83684 Tegernsee (DE); Puttinger, Dieter, D-80539 München (DE)

(56) Entgegenhaltungen:
- DE-A- 3 325 626
- DE-C- 310 679
- US-A- 3 395 670
- US-A- 4 581 977
- US-A- 5 168 119

## Beschreibung

Die Erfindung betrifft eine Vorrichtung zum Lagern eines Flugkörpers entsprechend dem Oberbegriff des Anspruchs 1. Eine derartige Vorrichtung gehört bereits zum Stand der Technik nach Artikel 52(2). Diese bekannte Flugkörper-Lage-rung mit Spiel hat den Nachteil, daß bei Transport und Abschuß durch Vibrationseinleitungen überhöhte Belastungen am Flugkörper auftreten.

Bei bekannten Flugkörper-Lagerungen sind die Flugkörper in die Abschußrohre stets mit etwas Spiel eingesetzt. Durch die DE 33 25 626 A1 ist ein Abschußbehälter bekannt, in dem der Flugkörper mit vier Führungsansätzen zwischen jeweils zwei Schienen bei der Lagerung und beim Abschuß geführt ist. Hierbei ist zwischen den Führungsansätzen sowohl radial als auch gegenüber den Schienen Spiel vorhanden.

Gefederte Lagerpunkte für andere Zwecke sind bereits bekannt. So beschreibt die US-A-3 395 670 bei einem über Wasser startenden Torpedo einen pneumatisch arbeitenden federnden Zurückhaltemechanismus zum Ausrichten und Aufrechterhalten einer vorbestimmten Richtung des Torpedos in einem Abschußrohr. Durch die US-A-5 168 119 ist eine Nutzlast-Lagerung bei einem Abschußsystem in die untere Exoatmosphäre bekannt. Dabei ist die Nutzlast in einem Abschußrohr mit drei Federelementen gelagert, welche die Nutzlast vor und bei dem Abschuß in dem Abschußrohr ausrichten.

Der Erfindung liegt die Aufgabe zugrunde, eine Vorrichtung der eingangs genannten Art so auszubilden, daß eine spielfrei einstellbare Flugkörper-Lage-rung ermöglicht wird, die gefährliche Ratterschwingungen vermeidet.

Diese Aufgabe wird durch die im Anspruch 1 gekennzeichneten Merkmale gelöst. Vorteilhafte Ausgestaltungen der Erfindung sind in den Unteransprüchen gekennzeichnet.

Mit Hilfe der Erfindung ist es möglich, einen Flugkörper sowohl spielfrei zu lagern als auch abuzuschießen. Es werden Ratterschwingungen mit ihren Folgen einer Beeinträchtigung der Zielgenauigkeit und unzulässiger Belastungen von Flugkörperkomponenten vermieden. Ein weiterer großer Vorteil besteht darin, daß die spielfreie Lagerung des Flugkörpers eine einwandfreie Null-Vermessung des Suchkopfes ermöglicht, so daß eine genaue Positionsbestimmung im Rohr vorgenommen werden kann. Weil die einstellbaren und gefederten Lagerpunkte die direkte Verbindung zum Flugkörper darstellen, wird ein idealer Kraftfluß zwischen Flugkörper, Abschußrohr und Abschußbehälter erzielt.

Wegen dieser günstigen Krafteinleitung in den Abschußbehälter kann das Abschußrohr vereinfacht werden, wodurch eine beträchtliche Kosteneinsparung erzielt wird.

Die Erfindung wird nachstehend anhand eines in der Zeichnung dargestellten Ausführungsbeispiels näher erläutert. Es zeigen:
- Fig. 1: einen Abschußbehälter mit zwei Abschußrohren;
- Fig. 2: einen Schnitt durch den Abschußbehälter entsprechend den Linien II-II der Fig. 1;
- Fig. 3: in vergrößerter Darstellung einen vorderen einstellbaren und gefederten Lagerpunkt nach dem Punkt III der Fig. 2;
- Fig. 4: einen Schnitt durch den Abschußbehälter entsprechend den Linien IV-IV der Fig. 1 und
- Fig. 5: in vergrößerter Darstellung einen hinteren einstellbaren und gefederten Lagerpunkt nach dem Punkt V der Fig. 4.

Ein in der Fig. 1 dargestellter Abschußbehälter 1 ist stark verkleinert und vereinfacht dargestellt. Der Abschußbehälter 1 hat ein Gehäuse 2, das durch Spante 3 und 4 verstärkt ist und mit Ösen 9 an ein Flugzeug anzuhängen ist. In dem Gehäuse 2 sind zwei AbschuBrohre 5 und 6 mit zwei Flugkörpern 7 und 8 eingesetzt. Die Lagerung der Flugkörper 7 und 8 in den AbschuBrohren 5 und 6 und in dem Abschußbehälter 1 ist am Beispiel des Flugkörpers 8 aus den weiteren Flguren ersichtlich.

Fig. 2 zeigt die vordere Lagerung für den Flugkörper 8 mit Je zwei einstellbaren und federnden Lagerpunkten 11 und zwei festen Lagerpunkten 12. Alle vier Lagerpunkte 11 und 12 sind in das Abschußrohr 6 eingebaut und nach dem Einbau durch den Spant 3 des Abschußbehälters abgestützt. Der Aufbau eines der beiden einstellbaren und federnden Lagerpunkte 11 ist aus der Fig. 3 ersichtlich. In ein Gehäuse 20 ist eine Einstellschaube 21 eingeschraubt, die sich in einer außen auf das Abschußrohr 6 aufgesetzten Flanschscheibe 22 mittels eines Sicherungsbleches 23 abstützt. Letztere ist mit einer drehgesicherten Halteschraube 24 gesichert. In die Einstellschraube 21 ist ein Druckstück 25 eingesetzt und durch einen Haltestift 26 in einem Langloch 25a begrenzt beweglich. Zwischen einem Bund 25b des Druckstücks 25 und der Einstellschraube 21 ist eine vorgespannte Feder 27 eingesetzt. Der Bund 25b liegt somit gegen ein auf dem Flugkörper 8 angebrachten Stützstift 10 federnd an. Zwischen der Flanschscheibe 22 und dem Abschußrohr 6 ist eine Dichtung 28 vorgesehen. Die vorderen festen Lagerpunkte 12 haben die Form eines Stöpsels, die fest in das Abschußrohr 6 eingesetzt sind, sich gegen den Spant 3 abstützen und gegen die Stützstifte 10 anliegen.

In den Fig. 4 und 5 sind die hinteren Lagerpunkte für den Flugkörper 8 dargestellt mit zwei einstellbaren und federnden Lagerpunkten 31 und zwei festen Lagerpunkten 32, die sich am hinteren Spant 4 des Abschußbehälters 1 abstützen. Die Lagerpunkte 31 und 32 befinden sich im hinteren Teil von Lagerungen 33 für einklappbare Flügel 34. Die Lagerungen 33 sind mit Gleitrippen 35 versehen, mit denen der Flugkörper 8 während des Startes im Abschußrohr 6 gleiten kann (siehe dazu auch Fig. 1). Bei dem einstellbaren und federnden Lagerpunkt 31 ist in ein Gehäuse 36 eine Einstellschraube 37 geschraubt, die durch ein Sicherungsblech 38 und eine Halteschraube 39 gesichert ist. In die Einstellschraube 37 ist ein Druckstück 41 eingesetzt und durch einen Haltestift 42 in einem Langloch 41a begrenzt beweglich. Zwischen der Einstellschraube 37 und dem Druckstück 41 befindet sich eine Feder 43, die das Druckstück 41 gegen die Gleitrippe 35 drückt. Das Druckstück 41 ist in das Abschußrohr 6 mit einer Dichtung 44 eingesetzt. Die beiden festen Lagerpunkte 32 weisen die Form eines Langblechs auf, das mit dem Abschußrohr 6 verbunden ist und sich am Spant 4 abstützt.

Es liegt im Rahmen der Erfindung, sowohl vorne als auch hinten anstelle von vier Lagerpunkten auch drei oder fünf Lagerpunkte vorzusehen, wobei mindestens ein einstellbarer und federnder Lagerpunkt vorhanden sein muß.

## Patentansprüche

1. Vorrichtung zum Lagern eines Flugkörpers (8) in einem Abschußrohr (6), wobei das Abschußrohr (6) in einem Abschußbehälter (1) gelagert ist, **dadurch gekennzeichnet,** daß in dem Abschußrohr (6) vorne und hinten je mindestens ein einstellbarer und gefederter Lagerpunkt (11, 31) und mindestens zwei feste Lagerpunkte (12, 32) vorhanden sind, wobei die vorderen Lagerpunkte (11, 12) auf Stützstifte (10) und die hinteren Lagerpunkte (12, 32) auf Gleitrippen (35) wirken und die Lagerpunkte (11, 12, 31, 32) sich in der Struktur des Abschußbehälters (1) auf Spante (3, 4) abstützen.

2. Vorrichtung nach Anspruch 1, **dadurch gekennzeichnet,** daß vorne und hinten je zwei einstellbare und gefederte Lagerpunkte (11, 31) sowie zwei feste Lagerpunkte (12, 32) vorhanden sind.

3. Vorrichtung nach den Ansprüchen 1 und 2, **dadurch gekennzeichnet,** daß der vordere einstellbare und gefederte Lagerpunkt (11) ein Gehäuse (20) aufweist, das sich innerhalb des Abschußrohres (6) befindet und in das eine von außen durch das Abschußrohr (6) gehende Einstellschraube (21) eingeschraubt ist, die sich in einer außen auf das Abschußrohr (6) aufgesetzten Flanschscheibe (22) mittels eines Sicherungsbleches (23) abstützt, und daß in die Einstellschraube (21) ein mit einem Bund (25b) gegen einen der Stützstifte (10) wirkendes Druckstück (25) eingesetzt ist, wobei das Druckstück (25) mit einem Haltestift (26) in der Einstellschraube (21) über ein Langloch (25a) beweglich befestigt ist und zwischen dem Bund (25b) des Druckstücks (25) und der Einstellschraube (21) eine vorgespannte Feder (27) eingesetzt ist.

4. Vorrichtung nach Anspruch 3, **dadurch gekennzeichnet,** daß die Einstellschraube (21) nach der spielfreien Einstellung des Flugkörpers (8) im Abschußrohr (6) in der Flanschscheibe (22) durch eine auf das Si(23) wirkende Halteschraube (24) gegen Verdrehung gesichert ist,

5. Vorrichtung nach den Ansprüchen 1 und 2, **dadurch gekennzeichnet**, daß der hintere einstellbare und gefederte Lagerpunkt (31) ein in das Abschußrohr (6) eingesetztes und mit einem Flansch zwischen dem Spant (4) des Abschußbehälters (1) und dem Abschußrohr (6) sich abstützendes Gehäuse (36) aufweist, in das eine Einstellschraube (37) geschraubt ist, die ein gegen eine der Gleitrippen (35) wirkendes Druckstück (41) in sich aufnimmt, wobei das Druckstück (41) mit einem Haltestift (42) in der Einstellschraube (37) über ein Langloch (41a) befestigt ist und zwischen dem Druckstück (41) und der Einstellschraube (37) eine vorgespannte Feder (43) eingesetzt ist.

6. Vorrichtung nach Anspruch 5, **dadurch gekennzeichnet**, daß die Einstellschraube (37) nach der spiel freien Einstellung des Flugkörpers (8) im Abschußrohr (6) durch ein Sicherungsblech (38) und eine Halteschraube (39) gesichert ist.

7. Vorrichtung nach den Ansprüchen 1 und 2, **dadurch gekennzeichnet**, daß der vordere feste Lagerpunkt (12) die Form eines Stöpsels aufweist, von außen in das Abschußrohr (6) eingesetzt ist und mit seinem zylindrischen Teil gegen einen der Stützstifte (10) anliegt.

8. Vorrichtung nach den Ansprüche 3 und 7, **dadurch gekennzeichnet**, daß die Flanschscheibe (22) des vorderen einstellbaren und federnden Lagerpunktes (11) und der Kopf des festen Lagerpunktes (12) den Spalt zwischen dem Abschußrohr (6) und dem Spant (3) ausfüllen.

9. Vorrichtung nach den Ansprüchen 1 und 2, **dadurch gekennzeichnet**, daß ein hinterer fester Lagerpunkt (32) die Form eines Langblechs aufweist, das an der Stelle, wo eine Gleitrippe (35) gegen das Abschußrohr (6) anliegt, von außen auf dem Abschußrohr (6) befestigt ist und den Spalt zwischen dem Abschußrohr (6) und dem Spant (4) ausfüllt.

10. Vorrichtung nach Anspruch 1, **dadurch gekennzeichnet**, daß die hinteren Gleitrippen (35) auf Lagerungen (33) für ausklappbare Flügel (34) des Flugkörpers (8) angebracht sind.

## Claims

1. Device for storing a missile (8) in a launching tube (6), with the launching tube (6) being stored in a launcher unit (1), **characterised in that** at the front and at the rear of the launching tube (6) respectively are at least one adjustable and sprung mounting point (11, 31) and at least two fixed mounting points (12, 32), and that the front mounting points (11, 12) act on support pins (10), and the rear mounting points (31, 32) act on slide webs (35), and the mounting points (11, 12, 31, 32) are supported on the structure of the launcher unit (1) on frames (3, 4).

2. Device according to Claim 1, **characterised in that** at the front and rear respectively are both two adjustable and sprung mounting points (11, 31) and two fixed mounting points (12, 32).

3. Device according to Claims 1 and 2, **characterised in that** the front adjustable and sprung mounting point (11) has a housing (20) which is located within the launching tube (6) and into which is screwed an adjustment screw (21) which passes from the outside through the launching tube (6) and which supports itself by means of a locking plate (23) against a flange plate (22) which is externally seated on the launching tube (6), and into the adjusting screw (21) is inserted a pressure element (25) which acts with a collar (25b) on one of the support pins (10), and the pressure element (25) is mounted to be movable with a holding pin (26) in the adjustment screw (21) via an elongated hole (25a), and between the collar (25b) of the pressure element (25) and the adjustment screw (21) is inserted a pretensioned spring (27).

4. Device according to Claim 3, **characterised in that**, after playfree setting of the missile (8) in the launching tube (6), the adjustment screw (21) is secured against rotation by a locking screw (24) in the flange plate (22) which acts on the locking plate (23).

5. Device according to Claims 1 and 2, **characterised in that** the rear adjustable and sprung mounting point (31) comprises a housing (36), which is inserted into the launching tube (6) and supported with a flange between the frame (4) of the launcher unit (1) and the launching tube (6) and into which is screwed an adjustment screw (37) which accommodates within itself a pressure element (41) which acts against one of the glide webs (35), and the pressure element (41) is attached by means of a holding pin (42) in the adjusting screw (37) via an elongated hole (41) and a pretensioned spring (43) is inserted between the pressure element (41) and the adjustment screw (37).

6. Device according to Claim 5, **characterised in that**, after playfree setting of the missile (8) in the launching tube (6), the adjustment screw (37) is secured by a locking plate (38) and a holding screw (39).

7. Device according to Claims 1 and 2, **characterised in that** the front fixed mounting point (12) has the shape of a plug and is inserted from the outside into the launching tube (6) and is seated with its cylindrical portion against one of the support pins (10).

8. Device according to Claims 3 and 7, **characterised in that** the flange plate (22) of the front adjustable and sprung mounting point (11) and the head of the fixed mounting point (12) fill the gap between the launching tube (6) and the frame (3).

9. Device according to Claims 1 and 2, **characterised in that** a rear fixed mounting point (32) is in the shape of an elongated metal plate which at the point where a glide web (35) is seated against the launching tube (6) is mounted from the outside on the launching tube (6) and fills the gap between the launching tube (6) and the frame (4).

10. Device according to Claim 1, characterised in that the rear glide webs (35) are mounted on bearings (33) for unfoldable fins (34) of the missile (8).

## Revendications

1. Dispositif de support d'un missile (8) dans un tube de lancement (6), le tube de lancement (6) étant placé à l'intérieur d'un conteneur de lancement (1), caractérisé par le fait qu'au moins un support (11, 31) réglable et élastique et au moins deux supports (12, 32) fixes sont disposés à l'avant et à l'arrière du tube de lancement (6), les supports (11, 12) antérieurs agissant sur des bossages (10) d'appui et les supports (12, 32) postérieurs agissant sur des nervures de guidage (35), les supports (11, 12, 31, 32) prenant appui sur des cloisons de raidissement (3, 4), dans la structure du conteneur de lancement (1).

2. Dispositif selon la revendication 1, caractérisé par le fait que deux supports (11, 31) réglables, élastiques, et deux supports (12, 32) fixes sont disposés à l'avant et à l'arrière.

3. Dispositif selon les revendications 1 et 2, caractérisé par le fait que le support (11) antérieur réglable et élastique présente un corps (20) qui est disposé à l'intérieur du tube de lancement (6) et dans lequel est vissée une vis de réglage (21) qui s'étend depuis l'extérieur à travers le tube de lancement (6) et s'appuie, par l'intermédiaire d'une rondelle frein (23), dans une rondelle d'espacement (22) placée sur le tube de lancement (6) et par le fait qu'une pièce de poussée (25) qui agit par un collet (25b) sur l'un des bossages (10) d'appui est montée dans la vis de réglage (21), la pièce de poussée (25) étant fixée avec possibilité de déplacement dans la vis de réglage (21), par le biais d'une goupille (26) et d'un trou oblong (25a), et un ressort (27) précontraint étant monté entre le collet (25b) de la pièce de poussée (25) et la vis de réglage (21).

4. Dispositif selon la revendication 3, caractérisé par le fait que la vis de réglage (21), après le positionnement sans jeu du missile (8) dans le tube de lancement (6), est immobilisée en rotation dans la rondelle d'espacement (22) au moyen d'une vis de blocage (24) qui agit sur la rondelle frein (23).

5. Dispositif selon les revendications 1 et 2, caractérisé par le fait que le support (31) postérieur réglable et élastique présente un corps (36) qui est placé à l'intérieur du tube de lancement (6) et est retenu par un collet disposé entre le conteneur de lancement (1) et le tube de lancement (6) et dans lequel est vissée une vis de réglage (37) qui reçoit une pièce de poussée (41) qui agit sur l'une des nervures de guidage (35), la pièce de poussée (41) étant fixée dans la vis de réglage (37) par le biais d'une goupille (42) et d'un trou oblong (41a) et un ressort (43) précontraint étant monté entre la pièce de poussée (41) et la vis de réglage (37).

6. Dispositif selon la revendication 5, caractérisé par le fait que la vis de réglage (37), après le positionnement sans jeu du missile (8) dans le tube de lancement (6), est immobilisée au moyen d'une rondelle frein (38) et d'une vis de serrage (38).

7. Dispositif selon les revendications 1 et 2, caractérisé par le fait que le support (12) antérieur fixe a la forme d'un bouchon, est monté depuis l'extérieur dans le tube de lancement (6) et est appliqué par sa partie cylindrique contre l'un des bossages (10) d'appui.

8. Dispositif selon les revendications 3 et 7, caractérisé par le fait que la rondelle d'espacement (22) du support (11) antérieur réglable et élastique et la tête du support (12) fixe pontent l'espace entre le tube de lancement (6) et la cloison (3).

9. Dispositif selon les revendications 1 et 2, caractérisé par le fait que le support (32) postérieur fixe a la forme d'une tôle allongée, qui est fixée depuis l'extérieur au tube de lancement, à l'emplacement où une nervure de guidage (35) est en contact avec le tube de lancement, et qui ponte l'espace entre le tube de lancement (6) et la cloison (4).

10. Dispositif selon la revendication 1, caractérisé par le fait que les nervures de guidage (35) postérieures sont disposées sur des supports (33) pour des ailerons (34) dépoyables du missile.
